# FASCICULE DE BREVET EUROPEEN

(11) **EP 0 783 289 B1**
(45) Date de publication et mention de la délivrance du brevet: **29.08.2001**
(21) Numéro de dépôt: 95906385.0
(22) Date de dépôt: 11.01.1995
(51) Int. Cl.: A61H 7/00

(54) **DISPOSITIF POUR LE MASSAGE ET/OU LE BRASSAGE ABDOMINAL**
VORRICHTUNG ZUR ABDOMINALMASSAGE
ABDOMINAL MASSAGE AND/OR STIMULATION DEVICE

(43) Date de publication de la demande: 16.07.1997
(73) Titulaire: Dervieux, Dominique, F-06300 Nice (FR)
(72) Inventeur: Dervieux, Dominique, F-06300 Nice (FR)
(74) Mandataire: Bonneau, Gérard
(86) Numéro de dépôt international: FR9500031
(87) Numéro de publication internationale: WO9519159

(56) Documents cités:
- CH-A- 313 679
- DE-C- 629 816
- DE-U- 9 301 028
- FR-A- 1 460 857

## Description

La présente invention est relative à un dispositif pour le massage et/ou le brassage abdominal notamment pour favoriser les évacuations intestinales et biliaires.

Parmi les appareils connus pour masser le corps humain, on peut en particulier citer celui décrit dans le document FR-A-2 606 632. Cet appareil comporte une tête de massage qui est constituée par une plaque support plane pourvue d'une pluralité de protubérances d'enveloppe sphérique et qui est entraînée en déplacement selon un mouvement orbital périodique autour d'un axe perpendiculaire au plan moyen de la plaque support.

Ce dispositif de même que ceux actuellement connus, qu'ils soient à boules ou à reliefs, sont notamment utilisés pour éliminer la cellulite, ou pour réaliser des massages décontractants ou pour appliquer une pommade.

Le document DE-629 816 de 1936 montre un appareil de massage pour aider aux fonctions digestives avec un plateau mobile "horizontal".

Aussi, un des buts de la présente invention est-il de fournir un dispositif pour le massage et/ou le brassage abdominal permettant la réalisation des fonctions énumérées ci-dessus.

Ce but, ainsi que d'autres qui apparaîtront par la suite, sont atteints par un dispositif pour le massage et/ou le brassage abdominal comme defini dans la revendication 1.

Les reliefs massants sont disposés sur un plateau. Ce plateau rotatif peut être animé d'un mouvement de rotation non-plan en tournant autour d'un axe formant un angle avec son axe de rotation.

De préférence, le support est de forme parallélépipédique et le périmètre de sa face, dite face supérieure, munie de reliefs massants sera tel que les reliefs osseux du bassin et du gril costal d'un utilisateur seront en appui sur le support tandis que les reliefs massants pénètreront suffisamment profondément dans la paroi abdominale pour agir sur les organes creux.

Quant aux autres supports, ils peuvent être plans et les reliefs massants situés en saillie par rapport à ce support. Le support sera choisi, de préférence convexe, pour détendre les muscles abdominaux et les reliefs massants seront situés au sommet de la convexité.

Avantageusement, lorsque les reliefs massants sont disposés sur un plateau rotatif entraîné en rotation par la motorisation, la face inférieure de ce plateau doit comporter un système ou une surface de roulement ou de glissement sur une surface identique située dans le support.

Avantageusement, les reliefs massants sont sphériques, ovoïdes, sous forme de digitations plus ou moins grosses et longues, en pente progressive, symétriques ou non les unes par rapport aux autres, réglables, interchangeables, fixes ou à mouvement linéaires, rotatifs, ou de bascule, sortant et rentrant alternativement, mouvements pouvant être dissociés ou combinés, mécaniques ou programmés.

De préférence, la motorisation entraîne par engrenage horizontal ou vertical le plateau rotatif ou le premier plateau rotatif.

En cas de déplacement des reliefs sur l'abdomen, un tissu de protection souple recouvre de préférence l'ensemble des reliefs massants et est maintenu en position sur le support pour ne pas entraîner la peau de l'abdomen.

Dans la description seulement la figure 8 représente l'invention, néanmoins les autres figures sont nécessaires pour expliquer la terminologie utilisée dans la figure 8.

La description qui va suivre et qui ne présente aucun caractère limitatif doit être lue en regard des figures annexées, parmi lesquelles :
- la figure 1 représente en vue de profil un dispositif pour le massage et le brassage abdominal;
- la figure 2 est une vue de dessus du dispositif selon la figure 1 ;
- la figure 3 est une coupe verticale schématique du dispositif selon la ligne III-III de la figure 2 ;
- la figure 4 représente schématiquement la position de ce dispositif sur un abdomen humain ;
- la figure 5 est une vue schématique de dessus d'un dispositif selon une variante de réalisation;
- la figure 6 est une vue de dessus d'un autre dispositif;
- la figure 7 est une coupe verticale schématique selon la ligne VII-VII de la figure 6 ; et
- la figure 8 représente en coupe verticale le dispositif selon la présente invention.

Ainsi qu'on peut le voir sur ces figures, un dispositif pour le massage et/ou le brassage abdominal comprend toujours un support désigné dans son ensemble par la référence 1, et au moins un relief massant 2 entraîné dans un mouvement circulaire et/ou rectiligne par une motorisation 3 situé dans le support 1.

Le support 1 peut être de forme et de dimensions diverses. Par exemple, il peut s'agir d'une table de massage plane comportant une protubérance sur laquelle sont disposés des reliefs massants. Cette table peut aussi être convexe dans son plan transversal : les reliefs massants seront alors situés au sommet de la convexité. Mais, dans les deux cas, la zone de la table qui constitue le support 1, munie de ces reliefs correspond à l'abdomen 6 d'un patient : les reliefs osseux de ce dernier, à savoir le gril costal 7a et les épines iliaques 7b antériosupérieures doivent être au contact de la table elle-même. Ceci permettra une pénétration suffisante des reliefs massants 2 dans l'abdomen 6 de telle sorte qu'ils puissent agir notamment sur le gros intestin et le canal cholédoque.

Mais le support 1 peut être aussi de forme sensiblement parallélépipédique comme représenté sur les figures. Dans ce cas, le périmètre de sa face, munie des reliefs massants 2, ou face supérieure 4, sera tel que les reliefs osseux, à savoir le gril costal 7a et les épines iliaques 7b antério-supérieures, pourront être en appui sur le support 1, tandis que les reliefs massants 2 pénètreront dans la paroi abdominale 6 puisqu'ils sont disposés sur cette face 4 de façon proéminente.

Selon les figures 1 à 3, les reliefs massants 2 sont disposés sur un plateau rotatif 5. La face inférieure 8 de ce plateau comporte un système ou une surface de roulement ou de glissement 9 sur une surface identique 10 située dans le support 1 ou bloc moteur, qui est dans ces exemples de forme parallélépipédique.

Le plateau 5 est entraîné en rotation, dans cet exemple de réalisation, par un moteur électrique 3 engrenant verticalement ou horizontalement (les deux possibilités sont représentées sur la même figure 3) : dans le premier cas, le flan latéral 12 du plateau rotatif 5 est denté ; dans le second cas, la face inférieure 8 de ce plateau rotatif 5 comporte une couronne dentée.

Le sens de rotation du plateau rotatif 5, ainsi qu'on le comprendra aisément, est le sens inverse du sens péristaltique du colon, donc inverse du sens des aiguilles d'une montre.

Les reliefs massants 2 sont de toute forme convenant : sphériques,ovoïdes, sous forme de digitations plus ou moins grosses et longues, en pente progressive, symétriques ou non les unes par rapport aux autres, réglables, interchangeables, fixes ou à mouvements linéaires, rotatifs ou de bascule, sortant ou rentrant alternativement, tous ces mouvements pouvant éventuellement se combiner. Les reliefs massants 2 doivent effectuer des mouvements suffisamment lents, amples et/ou espacés pour permettre un massage profond de l'abdomen.

Selon une variante de réalisation de ce premier mode de réalisation représenté à la figure 5, les reliefs massants 2 sont eux-mêmes en rotation sur le plateau rotatif 5. Le sens de rotation de ces reliefs massants 2 est celui du plateau rotatif 5 sur lequel ils sont montés de façon connue. Les reliefs massants (2) ont une forme non symétrique par rapport à leur axe de rotation, leur sommet émoussé est désaxé en (2").

Dans les figures 6 et 7 les éléments identiques ou similaires à ceux déja décrits portent les mêmes références.

Le support 1 ou bloc moteur comporte en outre, un plateau fixe 13 de même axe que le plateau rotatif 5, comportant un bord denté et de diamètre inférieur à celui de la surface de roulement ou de glissement 9.

Sur le plateau rotatif 5 ou plateau rotatif principal sont disposés, dans cet exemple de réalisation, trois plateaux secondaires 14 comportant chacun deux reliefs massants 2. Les axes de rotation 15 de ces plateaux secondaires 14 engrènent sur le bord denté du plateau fixe 13.

On comprendra que la rotation du plateau principal 5 entraîne celle des plateaux secondaires 14 du fait du déplacement de leurs axes de rotation 15 sur le bord denté du plateau fixe 13.

La présente invention est représenté à la figure 8, où le dispositif comporte un plateau intermédiaire 20 qui est entraîné en rotation par un moteur 3' et dont la surface supérieure 21 est inclinée.

Sur cette surface supérieure inclinée 21 est monté le plateau rotatif 5' : l'axe de rotation 22 de ce dernier étant perpendiculaire à cette face et situé à peu de distance de l'axe de rotation 23 du plateau intermédiaire 20. Le plateau rotatif 5' comporte les reliefs massants 2'.

Lorsque le plateau intermédiaire 20 est en rotation, l'axe de rotation 22 du plateau rotatif 5' décrit un cône autour de l'axe de rotation 23 du plateau intermédiaire 20 : ceci entraîne donc un mouvement de bascule pour le plateau rotatif 5' se traduisant par un mouvement de translation au niveau de chaque relief massant 2'.

Selon une variante de réalisation,le plateau rotatif 5' est doublé par un moyen de glissement intermédiaire comme un second plateau 24 qui tourne librement entre la surface supérieure inclinée 21 et le plateau principal 5' : ce dernier ne tourne plus lorsque l'on est en appui dessus tout en permettant aux reliefs massants 2' d'agir, ou si on le retient mécaniquement.

Ainsi qu'il a été dit précédemment, les reliefs massants peuvent être animés de mouvements linéaires les uns à la suite des autres. Chacun agit par pression-relâchement, selon des mouvements répétitifs de va-et-vient dans un plan vertical.

Dans d'autres réalisations possibles, les reliefs massants peuvent être animés de mouvements linéaires en translation horizontale.

## Revendications

1. Dispositif pour le massage et/ou le brassage abdominal comprenant un support (1') et un plateau mobile (5') comportant au moins un relief massant (2') et comportant en périphérie des appuis (4') pour les reliefs osseux du bassin et du gril costal de l'utilisateur ;
ledit dispositif étant caractérisé en ce qu'il comprend un plateau intermédiaire (20) dont la surface supérieure est inclinée par rapport à la base dudit support et mû en rotation autour d'un axe perpendiculaire à ladite base ; et en ce que ledit plateau mobile est en rotation libre autour d'un axe (22) perpendiculaire audit plateau intermédiaire, de sorte que la rotation dudit plateau intermédiaire entraîne un mouvement de bascule dudit plateau mobile se traduisant par un mouvement de translation du ou des reliefs massants.

2. Dispositif selon la revendication 1, comprenant en outre un plateau de glissement intermédiaire (24) tournant librement entre ladite surface supérieure dudit plateau intermédiaire et ledit plateau mobile, ledit plateau de glissement intermédiaire étant en rotation libre.

3. Dispositif selon la revendication 1 ou 2, dans lequel ledit plateau intermédiaire (20) est appuyé sur ledit support (1') par l'intermédiaire d'un moyen de glissement (9').

## Patentansprüche

1. Vorrichtung zur Abdominalmassage und/oder -stimulation, die aus einem Sockel (1') und einer beweglichen Scheibe (5') mit mindestens einer Massageerhebung (2') besteht und am Umfang Auflagebereiche (4') für die vorstehenden Knochenbereiche des Beckens und des Brustkorbs des Benutzers aufweist,
dadurch gekennzeichnet, dass sie eine Zwischenscheibe (20) besitzt, deren Oberfläche gegen die Basis des Sockels geneigt ist und die um eine zu dieser Basis senkrechte Achse in Drehung versetzt wird, und dass die bewegliche Scheibe um eine zur Zwischenscheibe senkrechte Achse (22) frei drehbar ist, so dass die Drehung der Zwischenscheibe eine Kippbewegung der beweglichen Scheibe mit sich bringt, die sich in einer Translationsbewegung der Massageerhebung/en äußert.

2. Vorrichtung nach Anspruch 1, die ferner eine Gleitzwischenscheibe(24) aufweist, die sich zwischen der Oberfläche der Zwischenscheibe und der beweglichen Scheibe frei dreht, wobei die Gleitzwischenscheibe frei drehbar ist.

3. Vorrichtung nach Anspruch 1 oder 2, bei der die Zwischenscheibe (20) auf dem Sockel (1') über ein Gleitmittel (9') aufliegt.

## Claims

1. Device for the abdominal massage and/or simulation comprising a support and a movable plate including at least one massaging projection and including supports in the periphery for the user's bony portions of the pelvis and rib cage;
said device being characterized in that it comprises an intermediary plate the upper surface of which is tilted obliquely with respect to the basis of said support, and in that said movable plate is freely rotating about an axis perpendicular to said intermediary plate, such that the rotation of said intermediary plate causes said movable plate to have a rocking motion converted into a translatory movement of the massaging projections.

2. Device according to claim 1, further comprising an intermediate sliding plate rotating freely between said upper surface of said intermediary plate and said movable plate, said intermediary sliding plate being in free rotation.

3. Device according to claim 1 or 2, wherein said intermediary plate leans on said support by means of a sliding means.
